# DEMANDE DE BREVET EUROPEEN

(11) **EP 0 095 805 A2**
(43) Date de publication de la demande: **07.12.1983**
(21) Numéro de dépôt: 83200722.3
(22) Date de dépôt: 20.05.1983
(51) Int. Cl.: H03K 13/18

(54) **Installation permettant le décodage de la position d'un symbole sur une partie mobile par rapport à un repère fixe**

(30) Priorité: 28.05.1982 BE 208227
(71) Demandeur: Sirmo Société Anonyme, B-4400 Herstal (BE)
(72) Inventeur: Teney, Joseph, B-4150 Saive (BE)
(74) Mandataire: Pieraerts, Jacques

(57) **Abrégé**

L'installation permettant le décodage de la position d'un symbole ou groupe de symboles figurant sur une partie mobile par rapport à un repère, lorsque ladite partie mobile est à l'arrêt ou en mouvement, comprend, pour chaque partie mobile, un ou plusieurs détecteurs de proximité (A-E) qui sont fixes par rapport audit repère (R), lui-même fixe par rapport au bâti de l'installation, tandis que la partie mobile précitée porte, en regard de certains symboles ou groupe de symboles (1, 2, 4, 5, 6, 9, 10, 14, 19, 20) une zone en une matière déterminée dont la présence peut être signalée par les détecteurs de proximité précités (A-E).

## Description

L'invention concerne une installation permettant le décodage de la position d' un symbole ou groupe de symboles figurant sur une partie mobile par rapport à un repère, lorsque la partie mobile est à l'arrêt ou en mouvement.

L'objet de l'invention trouve son application dans tous les domaines où un ou plusieurs éléments mobiles portant ou non des inscriptions telles que des symboles se déplacent par rapport à un repère fixe et où la position de ces inscriptions par rapport à ces repèresdoit pouvoir être décodée d'une manière fiable et instantanée en évitant l'usage de moyens faisant appel à des mécanismes qui soit peuvent se dérégler, soit sont d'une manière continue soumis à l'usure.

L'invention visé donc à fournir une se- lution techniquement simple, applicable à tout mécanisme dont une ou plusieurs parties sont mobiles et dans lesquelles on désire connaître la position par rapport à un repère lorsque la partie mobile considérée est à l'arrét ou en mouvement.

A cet effet, l'installation selon l'invention comprend, pour chaque partie mobile, un ou plusieurs détecteurs de proximité qui sont fixes par rapport audit repère, lui-même fixe par rapport au bâti de l'installation, tandis que la partie mobile précitée porte, en regard de certains symboles ou groupe de symboles, une zone en une matière déterminée dont la présence peut être signalée par les détecteurs de proximité précités.

Selon une première forme de réalisation, la surface de la partie mobile précitée est constituée par une matière non conductrice de l'électricité, la zone précitée portée par la surface ce la partie mobile précitée étant alors constituée de préférence par une matière métallique.

Selon une autre forme de réalisation, la surface de la partie mobile précitée est constituée par une matière métallique, la zone précitée portée par ladite partie mobile précitée étant alors constituée par une matière métallique de nature différente de celle dont est constituée la surface de ladite partie mobile.

L'invention concerne aussi un procédé de réalisation d'une bande de matière présentant des zones offrant des caractéristiques de conductivité électrique ou magnétique différentes.

D'autres détails et avantages de l'invention ressortiront de la description qui sera donnée ci-après d'une installation permettant le décodage de la position d'un symbole figurant sur une surface mobile par rapport à un repère, selon l'invention. Cette description n'est donnée qu'à titre d'exemple et ne limite pas l'invention. Les notations de référence se rapportent aux figures annexées.

La figure 1 représente schématiquement un tambour dont la surface de révolution comporte des symboles dont la position, lorsque le tambour est à l'arrêt ou en mouvement, doit être déterminée par rapport à des capteurs qui sont fixes par rapport au bâti de l'installation dans lequel tourne le tambour.

La figure 2 représente, également schématiquement, un tableau de décodage pour cinq positions différentes du tambour par rapport aux cinq capteurs.

Dans l'installation .représentée à titre d'exemple sont montés un ou plusieurs tambours dont la surface de révolution porte des subdivisions qui correspondent aux secteurs 1 à 20 représentés schématiquement à la figure 1. Certaines parties de la surface de révolution correspondant à certains secteurs portent des symboles. C'est ainsi que des symboles ou des inscriptions quelconques figurent sur la surface de révolution à hauteur des secteurs suivants : 1, 2, 4, 5, 6, 9, lO, 14, 19 et 20.

Le repère par rapport auquel on désire déco der la position d'un symbole peut être une lumière, une fenêtre, un trait ou tout autre moyen de repérage. A la figure 1 le repère est représenté par le trait R.

Quant aux capteurs ils sont désignés par les lettres A, B, C, D, E. Ils sont, bien entendu, fixes par rapport à l'installation.

Il est entendu que dans une installation de type différent, les parties mobiles peuvent être des éléments rectilignes effectuant, par exemple, un déplacement linéaire en regard du repère R cité plus haut.

Dans un tel cas, les capteurs A, B, C, D, E seront disposés sur une droite.

Les capteurs sont en réalité des détecteurs de proximité. De tels détecteurs de proximité réagissant, par exemple, à une modification du couplage magnétique entre deux éléments peuvent avantageusement être constitués par des appareils commercialisés, par exemple par la firme HONEYWELL sous la référence 921.C5.

De tels détecteurs de proximité agissant en fonction d'une modification du circuit magnétique entre deux éléments permettent évidemment de nombreuses formes de réalisation.

Dans une première forme de réalisation, la surface de révolution du tambour peut être une matière non conductrice d'électricité, par exemple , une matière plastique. Dans un tel cas,les zones qui influenceront les détecteurs de proximité seront des zones métallisées.

Un procédé de métallisation d'une bande de matière plastique peut consister par exemple dans une série d'opérations qui consistent à plonger la bande en question dans un bain d'acide fluorhydrique et phosphorique, à masquer les zones destinées à demeurer exemptes de métal, à procéder au microbillage des zones à métalliser et à projeter sur ces zones du métal en fusion.

Il est évident cependant que si la bande elle-même était métallique, il suffirait de déposer sur des zones déterminées un métal différent de celui dont elle est constituée.

Au lieu de projeter du métal en fusion sur les zones déterminées, on peut évidemment procéder aussi au nickelage, au chromage, ou au dépôt de métal par tout autre procédé.

Il est évident que l'invention n'est pas limitée aux formes d'exécution décrites ci-dessus et que bien des modifications pourraient y être apportées sans sortir du cadre de la présente demande de brevet.

## Revendications

1. Installation permettant le décodage de la position d'un symbole ou groupe de symboles figurant sur une partie mobile par rapport à un repère, lorsque ladite partie mobile est à l'arrêt ou en mouvement, caractérisée en ce qu'elle comprend, pour chaque partie mobile, un ou plusieurs détecteurs (A-E) qui sont fixes par rapport audit repère (R), lui-même fixe par rapport au bâti de l'installation, tandis que la partie mobile précitée porte, en regard de certains symboles ou groupe de symboles (1, 2, 4, 5, 6, 9,10, 14, 19,20), une zone en une matière déterminée dont la présence peut être signalée par les détecteurs de proximité précités.

2. Installation selon la revendication 1, caractériséeen ce que lorsque la surface de la partie mobile précitée est constituée par une matière non conductrice de l'électricité, la zone précitée, portée par la surface de la partie mobile précitée, est constituée de préférence par une matière métallique.

3. Installation selon la revendication 1, caractérisée en ce que,lorsque la surface de la partie mobile précitée est constituée par une matière métallique, la zone précitée portée par ladite partie mobile est alors constituée par une matière métallique de nature différente de celle dont est constituée ladite surface de la partie mobile.

4. Installation selon l'une quelconque des revendications 1 et 2, caractérisée en ce que la surface des parties mobiles précitées est constituée par une matière synthétique ou toute autre matière.

5. Procédé de réalisation d'une bande de matière présentant des zones offrant des caractéristiques différentes, caractérisé en ce qu'on trempe la bande précitée dans un bain d'acide fluorhydrique et phosphorique, on masque les zones destinées à demeurer exemptes de matières présentant la capacité différente précitée, on procède au microbillage des zones auxquelles on veut attribuer des caractéristiques magnétiques différentes et on projette du métal en fusion, ou un métal différent de celui dont sont constituées les zones masquées, sur les zones non masquées.

6. Procédé selon la revendication 5, caractérisé en ce que l'on choisit de l'étain, du zinc ou tout autre métal comme métal à projeter.

7. Procédé de réalisation d'une bande de matière non conductrice présentant des zones métalliques caractérisé en ce que les zones à métalliser sont soumises à un procédé de chromage, de nickelage ou équivalent.
